# EUROPÄISCHE PATENTSCHRIFT

(11) **EP 3 523 053 B1**
(45) Veröffentlichungstag und Bekanntmachung des Hinweises auf die Patenterteilung: **13.05.2020**
(21) Anmeldenummer: 17808445.5
(22) Anmeldetag: 01.12.2017
(51) Int. Cl.: B05B 12/08, B05B 15/40, B05B 15/50, B05B 15/531, B05B 15/55, B05B 15/58, B05B 12/14

(54) **BESCHICHTUNGSEINRICHTUNG UND ZUGEHÖRIGES BETRIEBSVERFAHREN**
COATING DEVICE AND CORRESPONDING COATING METHOD
DISPOSITIF DE REVÊTEMENT ET MÉTHODE DE REVÊTEMENT CORRESPONDANTE

(30) Priorität: 14.12.2016 DE 102016014951
(43) Veröffentlichungstag der Anmeldung: 14.08.2019
(62) Teilanmeldung aus: 20164222.0
(73) Patentinhaber: Dürr Systems AG, 74321 Bietigheim-Bissingen (DE)
(72) Erfinder: FRITZ, Hans-Georg, 73760 Ostfildern (DE); WÖHR, Benjamin, 74363 Eibensbach (DE); KLEINER, Marcus, 74354 Besigheim (DE); BUBEK, Moritz, 71640 Ludwigsburg (DE); BEYL, Timo, 74354 Besigheim (DE); HERRE, Frank, 71739 Oberriexingen (DE); SOTZNY, Steffen, 71720 Oberstenfeld (DE)
(74) Vertreter: v. Bezold & Partner Patentanwälte - PartG mbB
(86) Internationale Anmeldenummer: PCT/EP2017/081099
(87) Internationale Veröffentlichungsnummer: WO 2018/108563

(56) Entgegenhaltungen:
- WO-A2-03/062129
- DE-A1- 3 221 327
- DE-A1- 3 225 554
- DE-A1- 19 936 790
- DE-A1-102004 034 270
- DE-A1-102007 018 877
- US-A- 4 668 948
- US-A- 4 894 252
- US-A1- 2008 309 698

## Beschreibung

Die Erfindung betrifft eine Beschichtungseinrichtung zur Beschichtung von Bauteilen mit einem Beschichtungsmittel, insbesondere zur Lackierung von Kraftfahrzeugkarosseriebauteilen. Weiterhin betrifft die Erfindung ein zugehöriges Betriebsverfahren für eine solche Beschichtungseinrichtung.

Zur Serienlackierung von Kraftfahrzeugkarosseriebauteilen werden als Applikationsgerät üblicherweise Rotationszerstäuber eingesetzt, die jedoch den Nachteil eines beschränkten Auftragswirkungsgrades haben, d.h. nur ein Teil des applizierten Lacks lagert sich auf den zu beschichtenden Bauteilen ab, während der Rest des applizierten Lacks als sogenannter Overspray entsorgt werden muss.

Eine neuere Entwicklungslinie sieht dagegen als Applikationsgerät sogenannte Druckköpfe vor, wie sie beispielsweise aus DE 10 2013 002 412 A1, US 9 108 424 B2 und DE 10 2010 019 612 A1 bekannt sind. Derartige Druckköpfe geben im Gegensatz zu den bekannten Rotationszerstäubern keinen Sprühnebel des zu applizierenden Lacks ab, sondern einen räumlich eng begrenzten Lackstrahl, der sich nahezu vollständig auf dem zu lackierenden Bauteil niederschlägt, so dass nahezu kein Overspray entsteht.

Derartige Druckköpfe haben jedoch in der Regel Düsen mit einem sehr kleinen Düsendurchmesser von weniger als 500µm oder sogar weniger als 100pm. Derartig kleine Düsen können jedoch im Betrieb leicht zusetzen oder gar vollständig verstopfen. Beispielsweise können sich zunächst einzelne Lackpartikel in der Düse ablagern, die zunächst nur den ansonsten laminaren Beschichtungsmittelstrom negativ beeinflussen, indem beispielsweise Turbulenzen verursacht werden. Bei einer weiteren Ablagerung von Lackpartikeln kann es dann zu einem vollständigen Zusetzen der Düse kommen.

Zum allgemeinen technischen Hintergrund der Erfindung ist auch hinzuweisen auf DE-AS 1 284 250, DE 10 2004 021 223 A1, GB 2 507 069 A, DE 103 31 206 A1, WO 2016/145000 A1, EP 0 297 309 A2, DE 689 24 202 T2, DE 103 07 719 A1 und DE 30 45 401 A1. Teilweise betreffen diese Druckschriften jedoch keine Düsenapplikatoren, sondern Sprühapplikatoren, die einen Sprühstrahl abgeben. Teilweise leiden die aus diesen Druckschriften bekannten Beschichtungseinrichtung aber auch unten den vorstehend beschriebenen Problemen.

Zum allgemeinen technischen Hintergrund der Erfindung ist auch hinzuweisen auf US 4,894,252 A, US 4,668,948 A, DE 32 21 327 A1, DE 10 2004 034270 A1, WO 03/062129 A2, US 2008/309698 A1, DE 10 2007 018877 A1 und DE 32 25 554 A1.

Aus DE 199 36 790 A1 ist eine Beschichtungseinrichtung gemäß dem Oberbegriff von Anspruch 1 und ein entsprechendes Betriebsverfahren gemäß dem Oberbegriff von Anspruch 15 bekannt. Hierbei besteht jedoch die Gefahr, dass der Filter in der Beschichtungsmittelzuleitung zusetzt.

Der Erfindung liegt deshalb die Aufgabe zugrunde, eine Lösung für das Problem des vollständigen oder teilweisen Zusetzens zu schaffen.

Diese Aufgabe wird durch eine erfindungsgemäße Beschichtungseinrichtung gemäß dem Hauptanspruch bzw. durch ein entsprechendes Betriebsverfahren gemäß dem Nebenanspruch gelöst.

Die erfindungsgemäße Beschichtungseinrichtung dient zur Beschichtung von Bauteilen mit einem Beschichtungsmittel, insbesondere zur Lackierung von Kraftfahrzeugkarosseriebauteilen.

Bei den zu beschichtenden Bauteilen muss es sich also nicht notwendigerweise um Kraftfahrzeugkarosseriebauteile handeln. Vielmehr kann die erfindungsgemäße Beschichtungseinrichtung auch zur Beschichtung von anderen Typen von Bauteilen dienen.

Weiterhin ist zu erwähnen, dass es sich bei dem Beschichtungsmittel vorzugsweise um einen Lack handelt, wie beispielsweise einen Basislack, einen Klarlack, einen Wasserlack oder einen lösemittelbasierten Lack. Im Rahmen der Erfindung kann die Beschichtungseinrichtung jedoch auch zur Applikation anderer Beschichtungsmittel ausgelegt sein, wie beispielsweise zur Applikation von Klebstoffen, Dämmstoffen, Dichtstoffen, Primer, etc.

Die erfindungsgemäße Beschichtungseinrichtung weist zunächst in Übereinstimmung mit dem Stand der Technik einen Düsenapplikator auf, wie beispielsweise einen Druckkopf, wie er eingangs erwähnt wurde und in DE 10 2013 002 412 A1, US 9 108 424 B2 und DE 10 2010 019 612 A1 beschrieben ist, so dass auf eine detaillierte Beschreibung des Aufbaus und der Funktionsweise derartiger Druckköpfe verzichtet werden kann.

Die erfindungsgemäße Beschichtungseinrichtung zeichnet sich durch eine zusätzliche Einrichtung zum Verhindern eines Zusetzens der Düse aus.

Das Zusetzen der Düse wird im Rahmen der Erfindung durch einen Filter verhindert werden, der stromaufwärts vor der Düse angeordnet ist und das Beschichtungsmittel filtert, damit beispielsweise feste Beschichtungsmittelpartikel ausgefiltert werden, da diese zu einem Zusetzen der Düse führen könnten.

Hierbei ist zu erwähnen, dass der Filter vorzugsweise eine bestimmte Filtermaschenweite aufweist, die vorzugsweise an die Düsengröße der Düsenöffnung der Düse angepasst ist. Beispielsweise kann das Verhältnis der Filtermaschenweite zu der Düsengröße im Bereich von 0,01-5 liegen, wobei beliebige Zwischenintervalle möglich sind. Bevorzugte Werte für das Verhältnis der Filtermaschenweite zu der Düsengröße sind beispielsweise 0,075, 0,1, 0,15, 0,66, 1,0 und 2,0.

Gemäß der Erfindung ist dieser Filter mit einem Spülmittel spülbar, um ausgefilterte Beschichtungsmittelreste wieder aus dem Filter ausspülen zu können. Hierzu wird der Filter mit einem Spülmittel durchströmt. Das Spülmittel kann hierbei wahlweise entgegen der normalen Strömungsrichtung oder in der normalen Strömungsrichtung durch den Filter durchgeleitet werden. Darüber hinaus besteht auch die Möglichkeit, dass das Spülmittel bei einem Spülvorgang abwechselnd entgegen der normalen Strömungsrichtung und in der normalen Strömungsrichtung durch den Filter geleitet wird, um eine möglichst gute Spülwirkung zu erreichen. Die Beschichtungseinrichtung weist deshalb vorzugsweise einen Spülmittelanschluss auf, um das Spülmittel zuzuführen. Darüber hinaus weist die Beschichtungseinrichtung vorzugsweise einen Rückführanschluss auf, um ein Gemisch aus Beschichtungsmittelresten und Spülmittel in eine Rückführung zurückzuführen. Ferner weist die Beschichtungseinrichtung eine Spülventilanordnung auf, die einerseits mit dem Spülmittelanschluss und dem Rückführanschluss und andererseits mit zwei entsprechenden Anschlüssen des Filters verbunden ist. Die Spülventilanordnung ermöglicht hierbei eine bidirektionale Durchspülung des Filters mit dem Spülmittel, d.h. wahlweise entgegen der normalen Strömungsrichtung oder in der normalen Strömungsrichtung.

Weiterhin besteht im Rahmen der Erfindung die Möglichkeit, dass der Filter ein Doppelfilter ist und zwei Einzelfilter aufweist, die parallel zueinander angeordnet sind. Das Beschichtungsmittel kann dann mittels einer Auswahlventilanordnung wahlweise in den einen Einzelfilter oder in den anderen Einzelfilter geleitet werden. Darüber hinaus leitet die Auswahlventilanordnung das Spülmittel wahlweise in den einen Einzelfilter oder in den anderen Einzelfilter. Dies bietet die Möglichkeit, dass der eine Einzelfilter von Beschichtungsmittel durchströmt wird, während der andere Einzelfilter gespült wird. Ein derartiger Betrieb kann auch als A/B-Betrieb bezeichnet werden, wie es auf dem Gebiet der Lackiertechnik von sogenannten A/B-Ventilen bekannt ist. Auf diese Weise führen die notwendigen Spülvorgänge nicht zu einer Unterbrechung des normalen Beschichtungsbetriebs, da während der Spülung des einen Einzelfilters immer noch der andere Einzelfilter zur Filterung des Beschichtungsmittels zur Verfügung steht.

Weiterhin ist zu erwähnen, dass die erfindungsgemäße Beschichtungseinrichtung vorzugsweise eine Dosierpumpe aufweist, die das Beschichtungsmittel zu dem Düsenapplikator fördert. Der Filter kann hierbei wahlweise zwischen der Dosierpumpe und dem Düsenapplikator oder stromaufwärts vor der Dosierpumpe angeordnet sein.

Darüber hinaus umfasst die erfindungsgemäße Beschichtungseinrichtung in dem bevorzugten Ausführungsbeispiel einen Farbwechsler, der aus mehreren Beschichtungsmittelzuleitungen ein gewünschtes Beschichtungsmittel auswählt und an den Düsenapplikator weiterleitet. Hierbei besteht die Möglichkeit, dass in den einzelnen Beschichtungsmittelzuleitungen jeweils stromaufwärts vor dem Farbwechsler jeweils ein Filter angeordnet ist, um das zugeführte Beschichtungsmittel zu filtern. Die einzelnen Filter an den Eingängen des Farbwechslers können dann an das jeweilige Beschichtungsmittel individuell angepasst werden.

Ferner ist zu erwähnen, dass der Filter vorzugsweise Innenkonturen aufweist, die hinterschneidungsfrei sind. Darüber hinaus weisen die Innenflächen des Filters in den durchströmten Bereichen vorzugsweise eine sehr geringe Rauzahl Rz<10, Rz<8, Rz<7, Rz<6,3, Rz<5 oder sogar Rz<4 auf.

Ein zweiter Erfindungsaspekt hat eine Erkennung des Zusetzens einer Düse zum Ziel. Dieser Erfindungsaspekt sieht deshalb vorzugsweise eine Sensoranordnung vor, um eine fehlerfreie Strahlabgabe von einer fehlerhaften Strahlabgabe unterscheiden zu können.

In einem Ausführungsbeispiel der Erfindung weist die Sensoranordnung einen Bildsensor auf, wie beispielsweise eine Kamera. Der Bildsensor erfasst ein Bild mindestens eines Beschichtungsmittelstrahls oder mehrerer Beschichtungsmittelstrahlen, die von dem Düsenapplikator abgegeben werden. Hierbei ist die Sichtachse des Bildsensors (z.B. Kamera) vorzugsweise orthogonal zu den Beschichtungsmittelstrahlen und parallel zu der Ebene der Beschichtungsmittelstrahlen ausgerichtet, d.h. der Bildsensor betrachtet die Beschichtungsmittelstrahlen von vorne. Es ist aber auch möglich, dass die Sichtachse quer zu der Ebene der Beschichtungsmittelstrahlen ausgerichtet ist, d.h. der Bildsensor betrachtet die Beschichtungsmittelstrahlen von der Seite. In einer besonderen Ausführung können beide Ansichten nacheinander oder mittels zweier Sensoren erfasst werden. Darüber hinaus weist die Sensoranordnung in diesem Ausführungsbeispiel vorzugsweise eine Bildauswertungseinheit auf, die das von dem Bildsensor erfasste Bild der Beschichtungsmittelstrahlen auswertet und darin Fehlerfälle erkennt, wie beispielsweise einen fehlenden Beschichtungsmittelstrahl aufgrund des Zusetzens einer Düse.

Die Bilderfassung kann hierbei durch eine Beleuchtungseinrichtung verbessert werden, die in der Sichtachse des Bildsensors auf der gegenüberliegenden Seite der Beschichtungsmittelstrahlen angeordnet ist.

Die Bildauswertungseinheit kann vorzugsweise folgende Fehlerfälle erkennen und unterscheiden:
- einen schiefen Beschichtungsmittelstrahl, der aufgrund eines teilweisen Zusetzens einer Düse schräg zur Düsenachse austritt,
- einen instabilen Beschichtungsmittelstrahl, der vorzeitig in Beschichtungsmitteltröpfchen zerfällt,
- einen Beschichtungsmittelstrahl mit einer zu geringen Beschichtungsmittelmenge,
- einen gestörten Beschichtungsmittelstrahl, und/oder einen fehlenden Beschichtungsmittelstrahl aufgrund eines vollständigen Zusetzens der Düse.

In einem anderen Ausführungsbeispiel der Erfindung weist die Sensoranordnung dagegen einen kapazitiven Sensor auf, der mehrere Beschichtungsmittelstrahlen gemeinsam vermisst.

Alternativ besteht jedoch auch die Möglichkeit, dass der kapazitive Sensor lediglich einen einzigen Beschichtungsmittelstrahl kapazitiv vermisst, wobei dann vorzugsweise für jede Düse jeweils ein kapazitiver Sensor vorgesehen ist.

In einem weiteren Ausführungsbeispiel der Erfindung weist die Sensoranordnung eine Lichtschranke auf, wobei der Beschichtungsmittelstrahl aus der Düse die Lichtschranke passiert und von der Lichtschranke vermessen wird. Hierbei ist vorzugsweise jeder Düse jeweils eine Lichtschranke zugeordnet, die von dem jeweiligen Beschichtungsmittelstrahl passiert wird.

In einem weiteren Ausführungsbeispiel der Erfindung strömt das Beschichtungsmittel durch einen Beschichtungsmittelkanal und wird in dem Beschichtungsmittelkanal von einem kapazitiven Sensor oder von einem resistiven Sensor (Widerstandssensor) vermessen, um daraus auf Fehlerfälle (z.B. zu geringer Mengenstrom) zu schließen.

Allgemein ist zu erwähnen, dass der Druckkopf vorzugsweise einen eng begrenzten Beschichtungsmittelstrahl abgibt im Gegensatz zu einem Sprühnebel, wie es bei herkömmlichen Zerstäubern (z.B. Rotationszerstäuber) der Fall ist.

Der Druckkopf kann beispielsweise einen Tröpfchenstrahl abgeben im Gegensatz zu einem in Strahllängsrichtung zusammenhängenden Beschichtungsmittelstrahl.

Alternativ besteht jedoch auch die Möglichkeit, dass der Druckkopf einen in Strahllängsrichtung zusammenhängenden Beschichtungsmittelstrahl abgibt im Gegensatz zu einem Tröpfchenstrahl.

Vorzugsweise hat der Druckkopf einen sehr hohen Auftragswirkungsgrad von mindestens 80%, 90%, 95% oder sogar 99%, so dass im Wesentlichen das gesamte applizierte Beschichtungsmittel vollständig auf dem Bauteil abgelagert wird, ohne dass störender Overspray entsteht.

Darüber hinaus ist zu erwähnen, dass der Druckkopf vorzugsweise eine hohe Flächenbeschichtungsleistung aufweist, die vorzugsweise so groß ist, dass der Druckkopf zur Lackierung von Kraftfahrzeugkarosseriebauteilen geeignet ist. Die Flächenbeschichtungsleistung des Düsenapplikators ist deshalb vorzugsweise größer als 0,5m²/min, 1m²/min oder sogar 3m²/min. Der Düsenapplikator wird vorzugsweise mittels eines Manipulators bewegt, wobei es sich vorzugsweise um einen mehrachsigen Lackierroboter mit einer seriellen Roboterkinematik und mindestens sechs beweglichen Roboterachsen handelt.

Die Steuerung der Beschichtungsmittelabgabe in dem Düsenapplikator erfolgt vorzugsweise durch Steuerventile mit einem ansteuerbaren Aktor, wie beispielsweise einem Magnetaktor oder einem Piezoaktor.

Darüber hinaus umfasst die Erfindung auch ein entsprechendes Betriebsverfahren, wobei sich die Verfahrensschritte des Betriebsverfahrens bereits aus der vorstehenden Beschreibung ergeben und deshalb nicht separat beschrieben werden müssen.

In einer vorteilhaften Weiterbildung des erfindungsgemäßen Betriebsverfahrens wird der Düsenapplikator mit geöffneten Düsen über eine Testfläche (z.B. Vlies, Glasplatte) bewegt, wobei der Düsenapplikator Beschichtungsmittelstrahlen auf die Testfläche appliziert und dadurch ein Spritzbild auf der Testfläche erzeugt. Anhand des Spritzbildes kann dann ermittelt werden, ob die Düsen teilweise oder vollständig zugesetzt sind. Das erfindungsgemäße Betriebsverfahren sieht deshalb in dieser Variante vor, dass das Spritzbild auf der Testfläche ausgewertet wird, beispielsweise mit einer Kamera und einer Bildauswertungseinheit.

Nach der Erkennung einer Abweichung können beispielsweise folgende Aktionen ausgelöst werden:
- Fehlermeldung,
- Rückspülen von Applikator bzw. Düsenplatte Rückspülen (d.h. von außen nach innen),
- Düsenreinigen (von außen und von innen nach außen),
- Applikator-Wechsel (komplett ersetzen).

Hinsichtlich der Häufigkeit des vorstehend erwähnten Tests bestehen beispielsweise folgenden Möglichkeiten:
- Durchführung des Tests vor jeder Karosse,
- Durchführung des Tests in vorbestimmten Zeitintervallen,
- Durchführung des Tests in vorbestimmten Zeitintervallen, in denen nicht appliziert wird,
- Durchführung des Tests nach jedem Farbwechsel,
- Durchführung des Tests jeweils zu Produktionsbeginn,
- Durchführung des Tests jeweils zum Schichtbeginn,
- Durchführung des Tests jeweils am Schichtende,
- Durchführung des Tests jeweils zum Produktionsende,
- Durchführung des Tests jeweils nach Störungen,

Andere vorteilhafte Weiterbildungen der Erfindung sind in den Unteransprüchen gekennzeichnet oder werden nachstehend zusammen mit der Beschreibung der bevorzugten Ausführungsbeispiele der Erfindung anhand der Figuren näher erläutert. Es zeigen:
- Figur 1: eine schematische Darstellung einer erfindungsgemäßen Beschichtungseinrichtung mit einem Düsenapplikator und einem Filter zum Verhindern des Zusetzens der Düsen des Düsenapplikators,
- Figur 2: eine Abwandlung von Figur 1 mit zwei wahlweise durchströmbaren Filtern,
- Figur 3: eine Abwandlung von Figur 3 mit einem Farbwechsler und zahlreichen Filtern in den Zuleitungen des Farbwechslers,
- Figur 4A: eine schematische Darstellung einer erfindungsgemäßen Beschichtungseinrichtung mit einer Kamera basierten Einrichtung zum Erkennen des Zusetzens der Düsen des Düsenapplikators,
- Figur 4B: eine Abwandlung von Figur 4A,
- Figur 5: eine Abwandlung von Figur 4A bzw. 4B mit mehreren Lichtschranken zur Vermessung der Beschichtungsmittelstrahlen,
- Figur 6: eine Abwandlung von Figur 5 mit einem kapazitiven Sensor, der sämtliche Beschichtungsmittelstrahlen gemeinsam vermisst,
- Figur 7: eine Abwandlung von Figur 6 mit einem kapazitiven Sensor, der den Beschichtungsmittelstrom in einem Beschichtungsmittel führenden Kanal vermisst.

Figur 1 zeigt eine stark vereinfachte Darstellung einer erfindungsgemäßen Beschichtungseinrichtung mit einem Düsenapplikator 1 als Applikationsgerät, wobei es sich beispielsweise um einen Druckkopf handeln kann, der räumlich eng begrenzte Beschichtungsmittelstrahlen anstelle eines Sprühnebels abgibt, wie es bei herkömmlichen Zerstäubern (z.B. Rotationszerstäubern) der Fall ist.

Der Düsenapplikator 1 wird eingangsseitig über ein Filter 2, eine Dosierpumpe 3 und einen Farbwechsler 4 mit dem zu applizierenden Lack versorgt. Hierzu ist der Farbwechsler 4 eingangsseitig an mehrere Beschichtungsmittelzuleitungen F1-F6 angeschlossen, über die verschiedenfarbige Lacke zugeführt werden können.

Darüber hinaus ist der Farbwechsler 4 eingangsseitig an eine Pulsluftleitung PL und an eine Verdünnerleitung V angeschlossen, über die Pulsluft bzw. Spülmittel (Verdünner) zum Spülen des Düsenapplikators 1, des Filters 2 und der Dosierpumpe 3 zugeführt werden können.

Ferner weist die Beschichtungseinrichtung ein Rückführventil 5 auf, über das ausgespülte Beschichtungsmittelreste und Spülmittel in eine Rückführung R geleitet werden können.

Hierbei ist zu erwähnen, dass der Düsenapplikator 1 zahlreiche Düsen mit einem sehr kleinen Düsendurchmesser aufweist, so dass die Gefahr eines Zusetzens der Düsen des Düsenapplikators 1 besteht. Der Filter 2 verringert diese Gefahr des Zusetzens der Düsen, da der Filter 2 Beschichtungsmittelbestandteile ausfiltert, die zu einem Zusetzen der Düsen führen können.

Darüber hinaus ist zu erwähnen, dass der Filter 2 gespült werden kann, um die ausgefilterten Beschichtungsmittelbestandteile wieder aus dem Filter 2 ausspülen zu können. Hierzu weist die Beschichtungseinrichtung eine Spülventilanordnung 6 auf, die eingangsseitig an die Spülmittelzuleitung V und an die Rückführung R angeschlossen ist. Darüber hinaus ist die Spülventilanordnung 6 an einen stromaufwärtigen und an einen stromabseitigen Spülanschluss des Filters 2 angeschlossen. Die Spülventilanordnung 6 kann deshalb Spülmittel wahlweise in der normalen Strömungsrichtung oder entgegen der normalen Strömungsrichtung durch den Filter 2 leiten, um darin befindliche Beschichtungsmittelreste aus dem Filter 2 auszuspülen.

Figur 2 zeigt eine Abwandlung von Figur 1, so dass zur Vermeidung von Wiederholungen auf die vorstehende Beschreibung verwiesen wird, wobei für entsprechende Einzelheiten dieselben Bezugszeichen verwendet werden.

Eine Besonderheit dieses Ausführungsbeispiels besteht darin, dass zwei Einzelfilter 2.1, 2.2 vorgesehen sind, die parallel zueinander geschaltet sind. Stromaufwärts und stromabwärts hinter den beiden Einzelfiltern 2.1, 2.2 ist jeweils eine Auswahlventilanordnung 7 bzw. 8 angeordnet, die mit den beiden Einzelfiltern 2.1, 2.2 verbunden ist.

Die stromaufwärtige Auswahlventilanordnung 7 kann Beschichtungsmittel und Spülmittel wahlweise dem Einzelfilter 2.1 oder dem Einzelfilter 2.2 zuführen.

Die stromabwärtige Auswahlventilanordnung 8 kann dagegen aus dem einen Einzelfilter 2.1 oder 2.2 Beschichtungsmittel aufnehmen und dem Düsenapplikator 1 zuführen und aus dem jeweils anderen Einzelfilter 2.2 bzw. 2.1 Spülmittel und Beschichtungsmittelreste aufnehmen und in die Rückführung R leiten.

Auf diese Weise ist ein sogenannter A/B-Betrieb möglich, in dem immer einer der beiden Einzelfilter 2.1 bzw. 2.2 von Beschichtungsmittel durchströmt wird, während der jeweils andere Einzelfilter 2.2 bzw. 2.1 mit Spülmittel gespült wird.

Figur 3 zeigt eine weitere Abwandlung, so dass zur Vermeidung von Wiederholungen auf die vorstehende Beschreibung verwiesen wird, wobei für entsprechende Einzelheiten dieselben Bezugszeichen verwendet werden.

Eine Besonderheit dieses Ausführungsbeispiels besteht darin, dass in jeder der Beschichtungsmittelzuleitungen F1-F6 jeweils ein Filter 2.1-2.6 angeordnet ist. Dies bietet die Möglichkeit, dass die Filtercharakteristiken und Filtereigenschaften der einzelnen Filter 2.1-2.4 an die Eigenschaften des jeweiligen Beschichtungsmittels individuell angepasst werden können.

Im Folgenden wird nun das Ausführungsbeispiel gemäß Figur 4A beschrieben, das auf einen zweiten Erfindungsaspekt abstellt, in dem das Zusetzen der Düsen des Düsenapplikators 1 erkannt wird, damit dann ggf. Gegenmaßnahmen ergriffen werden können.

Hierzu weist die Beschichtungseinrichtung zunächst eine Kamera 9 auf, die seitlich neben dem Düsenapplikator 1 angeordnet und mit ihrer Sichtachse im Wesentlichen rechtwinklig zu der Ebene der Beschichtungsmittelstrahlen ausgerichtet ist. Die Kamera 9 betrachtet die Beschichtungsmittelstrahlen des Düsenapplikators 1 also von der Seite.

Zur Verbesserung der Bilderfassung ist auf der gegenüberliegenden Seite der Beschichtungsmittelstrahlen eine Beleuchtungseinrichtung 10 angeordnet.

Die Kamera 9 ist ausgangsseitig mit einer Bildauswertungseinheit 11 verbunden, die das von der Kamera 9 erfasste Bild der Beschichtungsmittelstrahlen auswertet, um Fehler zu erkennen.

So zeigt die Zeichnung im unteren Bereich eine exemplarische, vereinfachte Darstellung eines erfassten Bildes 12 mit mehreren Beschichtungsmittelstrahlen 13-19.

Die Beschichtungsmittelstrahlen 13-15 sind hierbei fehlerfrei.

Der Beschichtungsmittelstrahl 16 tritt dagegen schief aus dem Düsenapplikator 1 aus, was durch ein teilweises Zusetzen der betreffenden Düse verursacht werden kann.

Der Beschichtungsmittelstrahl 17 ist dagegen instabil.

Der Beschichtungsmittelstrahl 18 weist dagegen eine zu geringe Menge des Beschichtungsmittels auf, was durch ein teilweises Zusetzen der Beschichtungsmittelzuführung verursacht werden kann.

Schließlich ist der Beschichtungsmittelstrahl 19 gestört.

Die Bildauswertungseinheit 11 ermöglicht nun eine Erkennung und Unterscheidung der verschiedenen Typen von fehlerfreien bzw. fehlerhaften Beschichtungsmittelstrahlen 13-19.

Figur 4B zeigt eine Abwandlung von Figur 4A, so dass zur Vermeidung von Wiederholungen auf die vorstehende Beschreibung verweisen wird, wobei für entsprechende Einzelheiten dieselben Bezugszeichen verwendet werden.

Eine Besonderheit dieses Ausführungsbeispiels besteht darin, dass die Sichtachse der Kamera 9 hierbei rechtwinklig zu den einzelnen Beschichtungsmittelstrahlen, aber parallel zur Ebene der Beschichtungsmittelstrahlen ausgerichtet ist.

Figur 5 zeigt eine Abwandlung des Ausführungsbeispiels gemäß Figur 4A bzw. Figur 4B, so dass zur Vermeidung von Wiederholungen auf die vorstehende Beschreibung verwiesen wird, wobei für entsprechende Einzelheiten dieselben Bezugszeichen verwendet werden.

Eine Besonderheit dieses Ausführungsbeispiels besteht darin, dass anstelle des kamerabasierten Bilderfassungssystems mehrere Lichtschranken 20-23 vorgesehen sind, die jeweils einen Beschichtungsmittelstrahl 24-27 vermessen und mit jeweils einer Auswertungseinheit 28-31 verbunden sind, um einen fehlenden Beschichtungsmittelstrahl erkennen zu können.

Figur 6 zeigt eine weitere Abwandlung, so dass zur Vermeidung von Wiederholungen wieder auf die vorstehende Beschreibung verwiesen wird, wobei für entsprechende Einzelheiten dieselben Bezugszeichen verwendet werden.

Eine Besonderheit dieses Ausführungsbeispiels besteht darin, dass anstelle der Lichtschranken 20-23 ein kapazitiver Sensor mit zwei Kondensatorplatten 32, 33 eingesetzt wird, um die Beschichtungsmittelstrahlen 24-27 zu vermessen. Die Beschichtungsmittelstrahlen 24-27 verlaufen hierbei also zwischen den beiden Kondensatorplatten 32, 33, so dass der kapazitive Sensor alle Beschichtungsmittelstrahlen 24-27 gemeinsam vermisst.

Ausgangsseitig ist der kapazitive Sensor 32, 33 mit einer Auswertungseinheit 34 verbunden, die Fehlerfälle erkennen kann.

Das Ausführungsbeispiel gemäß Figur 7 stimmt teilweise mit dem Ausführungsbeispiel gemäß Figur 6 überein, so dass zur Vermeidung von Wiederholungen auf die vorstehende Beschreibung verwiesen wird, wobei für entsprechende Einzelheiten dieselben Bezugszeichen verwendet werden.

Eine Besonderheit dieses Ausführungsbeispiels besteht darin, dass die beiden Kondensatorplatten 32, 33 des kapazitiven Sensors an den Wänden eines Düsenkanals 35 angeordnet sind, der durch eine Düsenplatte 36 verläuft. Der kapazitive Sensor mit den beiden Kondensatorplatten 32, 33 vermisst also die Beschichtungsmittelströmung durch den Düsenkanal 35 und kann dadurch Fehlerfälle erkennen. Das Beschichtungsmittel wird hierbei durch eine Lackzuführung 37 in dem Druckkopf zugeführt.

### Bezugszeichenliste:

- F1-F6: Beschichtungsmittelzuleitungen
- PL: Pulsluftzuleitung
- V: Spülmittelzuleitung
- R: Rückführung
- 1: Düsenapplikator
- 2: Filter
- 2.1-2.6: Einzelfilter
- 3: Dosierpumpe
- 4: Farbwechsler
- 5: Rückführventil
- 6: Spülventilanordnung
- 7: Auswahlventilanordnung
- 8: Auswahlventilanordnung
- 9: Kamera
- 10: Beleuchtungseinrichtung
- 11: Bildauswertungseinheit
- 12: Bild der Beschichtungsmittelstrahlen
- 13-15: Fehlerfreie Beschichtungsmittelstrahlen
- 16: Schiefer Beschichtungsmittelstrahl
- 17: instabiler Beschichtungsmittelstrahl
- 18: Beschichtungsmittelstrahl mit zu geringer Menge
- 19: gestörter Beschichtungsmittelstrahl
- 20-23: Lichtschranken
- 24-27: Beschichtungsmittelstrahlen
- 28-31: Auswertungseinheiten
- 32, 33: Kondensatorplatten des kapazitiven Sensors
- 34: Auswertungseinheit
- 35: Düsenkanal
- 36: Düsenplatte
- 37: Lackzuführung

## Patentansprüche

1. Beschichtungseinrichtung zur Beschichtung von Bauteilen mit einem Beschichtungsmittel, insbesondere zur Lackierung von Kraftfahrzeugkarosseriebauteilen, mit
a) einem Düsenapplikator (1), insbesondere einem Drucckopf, mit mindestens einer Düse zur Abgabe eines Beschichtungsmittelstrahls (13-19; 24-27) des Beschichtungsmittels auf das zu beschichtende Bauteil,
b) einer Einrichtung zum Verhindern eines Zusetzens der Düse mit einem Filter (2, 2.1-2.6) stromaufwärts vor der Düse zur Filterung des Beschichtungsmittels, wobei das Beschichtungsmittel im Beschichtungsbetrieb in einer normalen Strömungsrichtung durch den Filter (2, 2.1-2.6) strömt,
**dadurch gekennzeichnet,**
c) **dass** die Beschichtungseinrichtung eine Spülventilanordnung (6) aufweist, um das Spülmittel wahlweise in der normalen Strömungsrichtung oder entgegen der normalen Strömungsrichtung durch den Filter (2, 2.1-2.6) zu leiten,
d) **dass** der Filter in der normalen Strömungsrichtung mit einem Spülmittel spülbar ist, so dass das Spülmittel den Filter (2, 2.1-2.6) in der normalen Strömungsrichtung durchströmt, und
e) **dass** der Filter (2, 2.1-2.6) entgegen der normalen Strömungsrichtung mit dem Spülmittel spülbar ist, so dass das Spülmittel den Filter (2, 2.1-2.6) entgegen der normalen Strömungsrichtung durchströmt.

2. Beschichtungseinrichtung nach Anspruch 1,
**dadurch gekennzeichnet,**
a) **dass** die Düse eine Düsenöffnung mit einer bestimmten Düsengröße aufweist, und
b) **dass** der Filter (2, 2.1-2.6) eine bestimmte Filtermaschenweite aufweist, und
c) **dass** das Verhältnis der Filtermaschenweite zu der Düsengröße größer ist als 0,01, 0,05, 0,1, und/oder
d) **dass** das Verhältnis der Filtermaschenweite zu der Düsengröße kleiner ist als 5, 2, 1, 0,5, 0,2.

3. Beschichtungseinrichtung nach Anspruch 1,
**dadurch gekennzeichnet,**
a) **dass** die Beschichtungseinrichtung einen Spülmittelanschluss (V) aufweist, um das Spülmittel zuzuführen, und/oder
b) **dass** die Beschichtungseinrichtung einen Rückführanschluss (R) aufweist, um ein Gemisch aus Beschichtungsmittel und Spülmittel in eine Rückführung zurückzuführen.

4. Beschichtungseinrichtung nach einem der vorhergehenden Ansprüche, **dadurch gekennzeichnet,**
a) **dass** der Filter (2.1-2.2) ein Doppelfilter ist mit zwei Einzelfiltern (2.1-2.2), die parallel zueinander angeordnet sind,
b) **dass** das Beschichtungsmittel durch eine Auswahlventilanordnung (7, 8) wahlweise in den einen Einzelfilter (2.1) oder in den anderen Einzelfilter (2.2) geleitet wird,
c) **dass** das Spülmittel durch die Auswahlventilanordnung (7, 8) wahlweise in den einen Einzelfilter (2.1) oder in den anderen Einzelfilter (2.2) geleitet wird, und
d) **dass** der eine Einzelfilter (2.1) von dem Spülmittel durchströmt wird, während der andere Einzelfilter (2.2) von dem Beschichtungsmittel durchströmt wird.

5. Beschichtungseinrichtung nach einem der vorhergehenden Ansprüche, **dadurch gekennzeichnet,**
a) **dass** die Beschichtungseinrichtung eine Dosierpumpe (3) aufweist, die das Beschichtungsmittel zu dem Düsenapplikator (1) fördert, und
b) **dass** der Filter (2) zwischen der Dosierpumpe (3) und dem Düsenapplikator (1) angeordnet ist, oder
c) **dass** der Filter (2.1, 2.6) stromaufwärts vor der Dosierpumpe angeordnet ist.

6. Beschichtungseinrichtung nach einem der vorhergehenden Ansprüche, **dadurch gekennzeichnet,**
a) **dass** die Beschichtungseinrichtung einen Farbwechsler (4) aufweist, der aus mehreren Beschichtungsmittelzuleitungen (F1-F6) ein gewünschtes Beschichtungsmittel auswählt und an den Düsenapplikator (1) weiterleitet,
b) **dass** in den Beschichtungsmittelzuleitungen (F1-F6) stromaufwärts vor dem Farbwechsler (4) jeweils ein Filter (2.1-2.6) angeordnet ist, und
c) **dass** die Filter (2.1-2.6) am Eingang des Farbwechslers (4) vorzugsweise unterschiedlich und an das jeweilige Beschichtungsmittel angepasst sind.

7. Beschichtungseinrichtung nach einem der vorhergehenden Ansprüche, **dadurch gekennzeichnet,**
a) **dass** der Filter (2, 2.1-2.6) Innenkonturen aufweist, die hinterschneidungsfrei sind, und/oder
b) **dass** der Filter (2, 2.1-2.6) Innenflächen aufweist mit einer Rauzahl Rz<10, Rz<8, Rz< 7, Rz<6,3, Rz<5 oder Rz<4.

8. Beschichtungseinrichtung nach einem der vorhergehenden Ansprüche, **gekennzeichnet durch** eine Sensoranordnung (9; 20-23; 33, 33) zur Unterscheidung eines fehlerfreien Strahlabgabe von einer fehlerhaften Strahlabgabe **durch** den Düsenapplikator (1).

9. Beschichtungseinrichtung nach Anspruch 8,
**dadurch gekennzeichnet,**
a) **dass** die Sensoranordnung (9, 10, 11) einen Bildsensor (9), insbesondere eine Kamera (9), aufweist, der ein Bild (12) der Beschichtungsmittelstrahlen (13-19) erfasst,
b) **dass** die Sensoranordnung (9, 10, 11) eine Bildauswertungseinheit (11) aufweist, die das von dem Bildsensor (9) erfasste Bild (12) auswertet und darin Fehlerfälle erkennt.

10. Beschichtungseinrichtung nach Anspruch 9, **dadurch gekennzeichnet, dass** die Bildauswertungseinheit (11) durch die Bildauswertung folgende Fehlerfälle erkennt:
a) einen schiefen Beschichtungsmittelstrahl (16), der schräg zur Düsenachse austritt, und/oder
b) einen instabilen Beschichtungsmittelstrahl (17), der in Beschichtungsmitteltröpfchen zerfällt, und/oder
c) einen Beschichtungsmittelstrahl (18) mit einer zu geringen Beschichtungsmittelmenge, und/oder
d) einen gestörten Beschichtungsmittelstrahl (19), und/oder
e) einen fehlenden Beschichtungsmittelstrahl aufgrund eines Zusetzens der Düse.

11. Beschichtungseinrichtung nach einem der Ansprüche 8 bis 10, **dadurch gekennzeichnet,**
a) **dass** die Sensoranordnung einen kapazitiven Sensor (32, 33) aufweist, und
b) **dass** der kapazitive Sensor (32, 33) mehrere Beschichtungsmittelstrahlen (24-27) gemeinsam vermisst, oder
c) **dass** jeder Düse (35) jeweils ein kapazitiver Sensor (32, 33) zugeordnet ist, der den jeweiligen Beschichtungsmittelstrahl kapazitiv vermisst.

12. Beschichtungseinrichtung nach einem der Ansprüche 8 bis 11, **dadurch gekennzeichnet,**
a) **dass** die Sensoranordnung eine Lichtschranke (20-23) aufweist, wobei der Beschichtungsmittelstrahl (24-27) aus der Düse die Lichtschranke (20-23) passiert, und/oder
b) **dass** jeder Düse jeweils eine Lichtschranke (20-23) zugeordnet ist, die von dem jeweiligen Beschichtungsmittelstrahl (24-27) passiert wird.

13. Beschichtungseinrichtung nach einem der Ansprüche 8 bis 12, **dadurch gekennzeichnet,**
a) **dass** Beschichtungsmittel durch eine Beschichtungsmittelkanal (35) strömt, und
b) **dass** ein kapazitiver oder resistiver Sensor (32, 33) die Beschichtungsmittelströmung in dem Beschichtungsmittelkanal (35) vermisst, um daraus auf Fehlerfälle zu schließen.

14. Beschichtungseinrichtung nach einem der vorhergehenden Ansprüche, **dadurch gekennzeichnet,**
a) **dass** der Druckkopf einen eng begrenzten Beschichtungsmittelstrahl abgibt im Gegensatz zu einem Sprühnebel, und/oder
b) **dass** der Druckkopf einen Tröpfchenstrahl abgibt im Gegensatz zu einem in Strahllängsrichtung zusammen hängenden Beschichtungsmittelstrahl, oder
c) **dass** der Druckkopf einen in Strahllängsrichtung zusammen hängenden Beschichtungsmittelstrahl abgibt im Gegensatz zu einem Tröpfchenstrahl, und/oder
d) **dass** der Druckkopf einen Auftragswirkungsgrad von mindestens 80%, 90%, 95% oder 99% aufweist, so dass im Wesentlichen das gesamte applizierte Beschichtungsmittel vollständig auf dem Bauteil abgelagert wird, ohne dass Overspray entsteht, und/oder
e) **dass** der Druckkopf eine Flächenbeschichtungsleistung von mindestens 0,5 m²/min, 1m²/min, 2m²/min oder mindestens 3m²/min aufweist, und/oder
f) **dass** der Düsenapplikator (1) mittels eines Manipulators, insbesondere mittels eines mehrachsigen Roboters bewegt wird, und/oder
g) **dass** das Beschichtungsmittel ein Lack ist, insbesondere ein Basislack, ein Klarlack, ein Effektlack, ein Mica-Lack oder ein Metallic-Lack, und/oder
h) **dass** das Beschichtungsmittel ein Wasserlack oder ein Lösemittellack ist, und/oder
i) **dass** der Düsenapplikator (1) mindestens einen elektrisch ansteuerbaren Aktor aufweist, um Tropfen des Beschichtungsmittels aus dem Druckkopf auszustoßen, insbesondere einen Magnetaktor oder einen Piezoaktor, und/oder
j) **dass** die Düse einen Düsendurchmesser von weniger als 1mm, 500µm, 250µm, 120µm oder 50µm aufweist.

15. Betriebsverfahren für eine Beschichtungseinrichtung mit einem Düsenapplikator (1) mit mindestens einer Düse zur Beschichtung von Bauteilen mit einem Beschichtungsmittel, insbesondere für eine Lackieranlage zur Lackierung von Kraftfahrzeugkarosseriebauteilen, insbesondere für eine Beschichtungseinrichtung nach einem der vorhergehenden Ansprüche, mit den folgenden Schritten:
a) Abgabe eines Beschichtungsmittelstrahls (13-19; 24-27) des Beschichtungsmittels durch den Düsenapplikator (1),
b) Verhindern eines Zusetzens der Düse des Düsenapplikators (1) mittels eines Filters (2, 2.1-2.6) stromaufwärts vor der Düse, wobei das Beschichtungsmittel im Beschichtungsbetrieb in einer normalen Strömungsrichtung durch den Filter (2, 2.1-2.6) strömt,
**gekennzeichnet durch** folgende Schritte:
c) Spülen des Filters (2, 2.1-2.6) in der normalen Strömungsrichtung mit einem Spülmittel ist, so dass das Spülmittel den Filter (2, 2.1-2.6) in der normalen Strömungsrichtung durchströmt, und
d) Spülen des Filters (2, 2.1-2.6) entgegen der normalen Strömungsrichtung mit dem Spülmittel, so dass das Spülmittel den Filter (2, 2.1-2.6) entgegen der normalen Strömungsrichtung durchströmt.

## Claims

1. Coating installation for coating components with a coating agent, in particular for painting motor vehicle body components, with
a) a nozzle applicator (1), in particular a print head, having at least one nozzle for dispensing a coating agent jet (13-19; 24-27) of the coating agent onto the component to be coated,
b) means for preventing nozzle clogging with a filter (2, 2.1-2.6) upstream of the nozzle for filtering the coating agent, wherein the coating agent flows through the filter (2, 2.1-2.6) in a normal flow direction during coating operation,
**characterized in**
c) **that** the coating installation comprises a flushing valve arrangement (6) for selectively passing the flushing agent through the filter (2, 2.1-2.6) in the normal flow direction or against the normal flow direction,
d) **that** the filter can be flushed in the normal flow direction with a flushing agent, so that the flushing agent flows through the filter (2, 2.1-2.6) in the normal flow direction, and
e) **that** the filter (2, 2.1-2.6) can be flushed with a flushing agent against the normal flow direction, so that the flushing agent flows through the filter (2, 2.1-2.6) against the normal flow direction.

2. Coating installation according to claim 1,
**characterized in**
a) **that** the nozzle has a nozzle orifice with a predetermined nozzle size, and
b) **that** the filter (2, 2.1-2.6) has a specific filter mesh width, and
c) **that** the ratio of the filter mesh width to the nozzle size is greater than 0.01, 0.05, 0.1, 0.2, 0.5 or 1, and/or
d) **that** the ratio of the filter mesh size to the nozzle size is less than 5, 2, 1, 0.5, 0.2 or 0.1.

3. Coating installation according to claim 1,
**characterized in**
a) **that** the coating installation comprises a flushing agent port (V) for supplying said flushing agent, and/or
b) **that** the coating installation has a return port (R) for returning a mixture of coating agent and flushing agent to a return.

4. Coating installation in accordance with any of the preceding claims, **characterised in**
a) **that** the filter (2.1-2.2) is a double filter having two individual filters (2.1-2.2) which are arranged parallel to one another,
b) **that** the coating agent is passed by a selection valve arrangement (7, 8) selectively into one individual filter (2.1) or into the other individual filter (2.2),
c) **that** the flushing agent is passed by the selection valve arrangement (7, 8) selectively either into one individual filter (2.1) or into the other individual filter (2.2), and
d) **that** the one individual filter (2.1) is flowed through by the flushing agent, while the other individual filter (2.2) is flowed through by the coating agent.

5. Coating installation in accordance with one of the preceding Claims, **characterised in**
a) **that** the coating installation comprises a metering pump (3) which conveys the coating agent to the nozzle applicator (1); and
b) **that** the filter (2) is arranged between the metering pump (3) and the nozzle applicator (1), or
c) **that** the filter (2.1, 2.6) is arranged upstream of the metering pump.

6. Coating installation in accordance with any of the preceding Claims, **characterised in**
a) **that** the coating installation has a colour changer (4) which selects a desired coating agent from a plurality of coating agent supply lines (F1-F6) and forwards it to the nozzle applicator (1),
b) **that** a respective filter (2.1-2.6) is arranged in the coating agent feed lines (F1-F6) upstream of the colour changer (4), and/or
c) **that** the filters (2.1-2.6) at the input of the colour changer (4) are preferably different and adapted to the respective coating agent.

7. Coating installation in accordance with one of the preceding claims, **characterised in**
a) **that** the filter (2, 2.1-2.6) has internal contours which are free of undercuts, and/or
b) **that** the filter (2, 2.1-2.6) has internal surfaces with a roughness number Rz<10, Rz<8, Rz<7, Rz<6.3, Rz<5 or Rz<4.

8. Coating installation according to one of the preceding claims, **characterized by** a sensor arrangement (9; 20-23; 33, 33) for distinguishing a faultless jet delivery from a faulty jet delivery through the nozzle applicator (1).

9. Coating installation according to claim 8,
**characterized in**
a) **that** the sensor arrangement (9, 10, 11) has an image sensor (9), in particular a camera (9), which detects an image (12) of the coating agent jets (13-19),
b) **that** the sensor arrangement (9, 10, 11) has an image evaluation unit (11) which evaluates the image (12) detected by the image sensor (9) and recognizes errors therein.

10. Coating installation according to claim 9, **characterized in that** the image evaluation unit (11) detects the following error cases by the image evaluation:
a) an oblique coating agent jet (16) which emerges obliquely to the nozzle axis, and/or
b) an unstable coating agent jet (17) which disintegrates into coating agent droplets, and/or
c) a coating agent jet (18) with an insufficient amount of coating agent, and/or
d) a disturbed coating agent jet (19), and/or
e) a missing coating agent jet due to clogging of the nozzle.

11. Coating installation according to any of claims 8 to 10, **characterised in**
a) **that** the sensor arrangement comprises a capacitive sensor (32, 33), and
b) **that** the capacitive sensor (32, 33) jointly measures a plurality of coating agent jets (24-27); or
c) **that** each nozzle (35) is assigned in each case a capacitive sensor (32, 33) which capacitively measures the respective coating agent jet.

12. Coating installation in accordance with one of the claims 8 to 11, **characterized in**
a) **that** the sensor arrangement comprises a light barrier (20-23), the coating agent jet (24-27) from the nozzle passing through the light barrier (20-23), and/or
b) **that** each nozzle is assigned a respective light barrier (20-23) which is passed by the respective coating agent jet (24-27).

13. Coating installation according to one of the claims 8 to 12, **characterized in**
a) **that** the coating agent flows through a coating agent channel (35); and
b) **that** a capacitive or resistive sensor (32, 33) measures the coating agent flow in the coating agent channel (35) to infer from it error cases.

14. Coating installation in accordance with one of the preceding claims, **characterised in**
a) **that** the print head emits a narrowly confined jet of coating agent as opposed to a spray; and/or
b) **that** the print head emits a droplet jet as opposed to a jet of coating material which is continuous in the longitudinal direction of the jet; or
c) **that** the print head emits a coating agent jet which is continuous in the longitudinal direction of the jet in contrast to a droplet jet, and/or
d) **that** the print head has an application efficiency of at least 80%, 90%, 95% or 99% so that substantially all of the applied coating is completely deposited on the component without overspray; and/or
e) **that** the print head has an area coating capacity of at least 0,5 m²/min, 1m²/min, 2m²/min or at least 3m²/min; and/or
f) **that** the nozzle applicator (1) is moved by means of a manipulator, in particular by means of a multi-axis robot, and/or
g) **that** the coating agent is a paint, in particular a base coat, a clear coat, an effect paint, a mica paint or a metallic paint, and/or
h) **that** the coating is a water-based or solvent-based paint; and/or
i) **that** the nozzle applicator (1) has at least one electrically controllable actuator in order to eject drops of the coating agent from the print head, in particular a magnetic actuator or a piezo actuator, and/or
j) **that** the nozzle has a nozzle diameter of less than 1mm, 500µm, 250µm, 120µm or 50µm.

15. Operating method for a coating installation having a nozzle applicator (1) with at least one nozzle for coating components with a coating agent, in particular for a painting installation for painting motor vehicle body components, in particular for a coating installation according to one of the preceding claims, comprising the following steps:
a) discharge of a coating agent jet (13-19; 24-27) of the coating agent through the nozzle applicator (1),
b) preventing clogging of the nozzle of the nozzle applicator (1) by means of a filter (2, 2.1-2.6) upstream of the nozzle for filtering the coating agent, wherein the coating agent flows through the filter (2, 2.1-2.6) in a normal flow direction during coating operation,
**characterized by** the following steps:
c) flushing the filter in the normal flow direction with a flushing agent, so that the flushing agent flows through the filter (2, 2.1-2.6) in the normal flow direction, and
d) flushing the filter (2, 2.1-2.6) with the flushing agent against the normal flow direction, so that the flushing agent flows through the filter (2, 2.1-2.6) against the normal flow direction.

## Revendications

1. Dispositif de revêtement pour revêtir des composants d'un produit de revêtement, en particulier pour la mise en peinture de composants de carrosserie de véhicule automobile, avec
a) un applicateur à buses (1), en particulier une tête sous pression, avec au moins une buse pour distribuer un jet de produit de revêtement (13 - 19 ; 24 - 27) du produit de revêtement sur le composant à revêtir,
b) un dispositif pour empêcher un encrassement de la buse avec un filtre (2, 2.1 - 2.6) en amont devant la buse pour la filtration du produit de revêtement, dans lequel le produit de revêtement s'écoule à travers le filtre (2, 2.1 -, 2.6) dans une direction d'écoulement normale dans le mode de fonctionnement de revêtement,
**caractérisé en ce**
c) **que** le dispositif de revêtement présente un ensemble de soupape de rinçage (6) pour acheminer à travers le filtre (2, 2.1 - 2.6) le produit de rinçage au choix dans la direction d'écoulement normale ou dans le sens opposé à la direction d'écoulement normale,
d) **que** le filtre peut être rincé dans la direction d'écoulement normale avec un produit de rinçage, de sorte que le produit de rinçage traverse le filtre (2, 2.1, - 2.6) dans la direction d'écoulement normale, et
e) **que** le filtre (2, 2.1 -, 2.6) peut être rincé avec le produit de rinçage dans le sens opposé à la direction d'écoulement normale de sorte que le produit de rinçage traverse le filtre (2, 2.1, - 2.6) dans le sens opposé à la direction d'écoulement normale.

2. Dispositif de revêtement selon la revendication 1,
**caractérisé en ce**
a) **que** la buse présente une ouverture de buse avec une taille de buse définie, et
b) **que** le filtre (2, 2.1 - 2.6) présente une largeur de mailles de filtre définie, et
c) **que** le rapport entre la largeur de mailles de filtre et la taille de buse est supérieur à 0,01, 0,05, 0,1, et/ou
d) **que** le rapport entre la largeur de mailles de filtre et la taille de buse est inférieur à 5, 2, 1, 0,5, 0,2.

3. Dispositif de revêtement selon la revendication 1,
**caractérisé en ce**
a) **que** le dispositif de revêtement présente un raccord de produit de rinçage (V) pour amener le produit de rinçage, et/ou
b) **que** le dispositif de revêtement présente un raccord de retour (R) pour ramener un mélange composé de produit de revêtement et de produit de rinçage dans un système de retour.

4. Dispositif de revêtement selon l'une quelconque des revendications précédentes, **caractérisé en ce**
a) **que** le filtre (2.1 - 2.2) est un double filtre avec deux filtres individuels (2.1 - 2.2), qui sont disposés de manière parallèle l'un par rapport à l'autre,
b) **que** le produit de revêtement est acheminé par un ensemble de soupape de sélection (7, 8) au choix dans un filtre individuel (2.1) ou dans l'autre filtre individuel (2.2),
c) **que** le produit de rinçage est acheminé par l'ensemble de soupape de sélection (7, 8) au choix dans un filtre individuel (2.1) ou dans l'autre filtre individuel (2.2), et
d) **qu'**un filtre individuel (2.1) est traversé par le produit de rinçage, tandis que l'autre filtre individuel (2.2) est traversé par le produit de revêtement.

5. Dispositif de revêtement selon l'une quelconque des revendications précédentes, **caractérisé en ce**
a) **que** le dispositif de revêtement présente une pompe de dosage (3), qui refoule le produit de revêtement vers l'applicateur à buses (1), et
b) **que** le filtre (2) est disposé entre la pompe de dosage (3) et l'applicateur à buses (1), ou
c) **que** le filtre (2.1, 2.6) est disposé en amont devant la pompe de dosage.

6. Dispositif de revêtement selon l'une quelconque des revendications précédentes, **caractérisé en ce**
a) **que** le dispositif de revêtement présente un changeur de couleur (4), qui sélectionne parmi plusieurs conduits d'arrivée de produit de revêtement (F1 - F6) un produit de revêtement souhaité et le transfère à l'applicateur à buses (1)),
b) **que** respectivement un filtre (2.1 - 2.6) est disposé dans les conduits d'arrivée de produit de revêtement (F1 - F6) en amont devant le changeur de couleur (4), et
c) **que** les filtres (2.1 - 2.6) sont de préférence différents à l'entrée du changeur de couleur (4) et sont adaptés au produit de revêtement respectif.

7. Dispositif de revêtement selon l'une quelconque des revendications précédentes, **caractérisé en ce**
a) **que** le filtre (2, 2.1 - 2.6) présente des contours intérieurs, qui sont sans contre-dépouille, et/ou
b) **que** le filtre (2, 2.1 - 2.6) présente des surfaces intérieures avec un nombre brut Rz < 10, Rz < 8, Rz < 7, Rz < 6,3, Rz < 5 ou Rz < 4.

8. Dispositif de revêtement selon l'une quelconque des revendications précédentes, **carac**t**érisé par un** ensemble de capteurs (9 ; 20 - 23 ; 33, 33) pour distinguer une distribution de jet sans erreur d'une distribution de jet erronée par l'applicateur à buses (1) .

9. Dispositif de revêtement selon la revendication 8,
**caractérisé en ce**
a) **que** l'ensemble de capteurs (9, 10, 11) présente un capteur d'image (9), en particulier une caméra (9), qui détecte une image (12) des jets de produit de revêtement (13 - 19),
b) **que** l'ensemble de capteurs (9, 10, 11) présente une unité d'évaluation d'image (11), qui évalue l'image (12) détectée par le capteur d'image (9) et identifie dans celle-ci des anomalies.

10. Dispositif de revêtement selon la revendication 9, **caractérisé en ce que** l'unité d'évaluation d'image (11) identifie par l'évaluation d'image des anomalies suivantes :
a) un jet de produit de revêtement oblique (16), qui sort de manière inclinée par rapport à l'axe de buse, et/ou
b) un jet de produit de revêtement instable (17), qui se divise en gouttelettes de produit de revêtement, et/ou
c) un jet de produit de revêtement (18) avec une quantité de produit de revêtement trop faible, et/ou
d) un jet de produit de revêtement perturbé (19), et/ou
e) un jet de produit de revêtement absent en raison d'un encrassement de la buse.

11. Dispositif de revêtement selon l'une quelconque des revendications 8 à 10, **caractérisé en ce**
a) **que** l'ensemble de capteurs présente un capteur capacitif (32, 33), et
b) **que** le capteur capacitif (32, 33) mesure conjointement plusieurs jets de produit de revêtement (24 - 27), ou
c) **qu'**est associé à chaque buse (35) respectivement un capteur capacitif (32, 33), qui mesure de manière capacitive le jet de produit de revêtement respectif.

12. Dispositif de revêtement selon l'une quelconque des revendications 8 à 11, **caractérisé en ce**
a) **que** l'ensemble de capteurs présente une barrière photoélectrique (20 - 23), dans lequel le jet de produit de revêtement (24 - 27) provenant de la base passe par la barrière photoélectrique (20 - 23), et/ou
b) **qu'**est associée à chaque buse respectivement une barrière photoélectrique (20 - 23), qui est traversée par le jet de produit de revêtement (24 - 27) respectif.

13. Dispositif de revêtement selon l'une quelconque des revendications 8 à 12, **caractérisé en ce**
a) **que** du produit de revêtement s'écoule à travers un canal de produit de revêtement (35), et
b) **qu'**un capteur capacitif ou résistif (32, 33) mesure l'écoulement de produit de revêtement dans le canal de produit de revêtement (35) pour conclure sur cette base des anomalies.

14. Dispositif de revêtement selon l'une quelconque des revendications précédentes, **caractérisé en ce**
a) **que** la tête sous pression distribue un jet de produit de revêtement étroitement délimité contrairement à un brouillard pulvérisé, et/ou
b) **que** la tête sous pression distribue un jet de gouttelettes contrairement à un jet de produit de revêtement continu dans le sens longitudinal de jet, ou
c) **que** la tête sous pression distribue un jet de produit de revêtement continu dans le sens longitudinal de jet contrairement à un jet de gouttelettes, et/ou
d) **que** la tête sous pression présente un taux de recouvrement d'au moins 80 %, 90 %, 95 % ou 99 % de sorte que sensiblement l'ensemble du produit de revêtement appliqué est déposé totalement sur le composant sans que ne se forme un overspray, et/ou
e) **que** la tête sous pression présente une puissance de revêtement de surfaces d'au moins 0,5 m²/min, 1 m²/min, 2 m²/min ou au moins 3 m²/min, et/ou
f) **que** l'applicateur à buses (1) est déplacé au moyen d'un manipulateur, en particulier au moins d'un robot multiaxial, et/ou
g) **que** le produit de revêtement est une peinture, en particulier une peinture de base, une peinture transparente, une peinture à effet, une peinture mica ou une peinture métallique, et/ou
h) **que** le produit de revêtement est une peinture à l'eau ou une peinture à solvant, et/ou
i) **que** l'applicateur à buses (1) présente au moins un actionneur pouvant être piloté de manière électrique pour éjecter des gouttes du produit de revêtement provenant de la tête sous pression, en particulier un actionneur magnétique ou un actionneur piézoélectrique, et/ou
j) **que** la buse présente un diamètre de buse inférieur à 1 mm, 500 µm, 250 µm, 120 µm ou 50 µm.

15. Procédé de fonctionnement pour un dispositif de revêtement avec un applicateur à buses (1) avec au moins une buse pour revêtir des composants d'un produit de revêtement, en particulier pour une installation de mise en peinture pour la mise en peinture de composants de véhicule automobile, en particulier pour un dispositif de revêtement selon l'une quelconque des revendications précédentes, avec les étapes suivantes :
a) de distribution d'un jet de produit de revêtement (13 - 19 ; 24 - 27) du produit de revêtement par l'applicateur à buses (1),
b) d'empêchement d'un encrassement de la buse de l'applicateur à buses (1) au moyen d'un filtre (2, 2.1 - 2.6) en amont devant la buse, dans lequel le produit de revêtement s'écoule lors du mode de fonctionnement de revêtement dans une direction d'écoulement normale à travers le filtre (2, 2.1 - 2.6),
**caractérisé par** des étapes suivantes :
c) de rinçage du filtre (2, 2.1 - 2.6) dans la direction d'écoulement normale avec un produit de rinçage de sorte que le produit de rinçage traverse le filtre (2, 2.1 - 2.6) dans la direction d'écoulement normale, et
d) de rinçage du filtre (2, 2.1 - 2.6) dans le sens opposé à la direction d'écoulement normale avec le produit de rinçage de sorte que le produit de rinçage traverse le filtre (2, 2.1 - 2.6) dans le sens opposé à la direction d'écoulement normale.
